# EUROPÄISCHE PATENTSCHRIFT

(11) **EP 2 540 181 B1**
(45) Veröffentlichungstag und Bekanntmachung des Hinweises auf die Patenterteilung: **13.11.2019**
(21) Anmeldenummer: 12173631.8
(22) Anmeldetag: 26.06.2012
(51) Int. Cl.: A43B 7/14, A43B 13/12, A43B 3/00

(54) **Sohle für einen Schuh, insbesondere Laufschuh**
Sole for a shoe, in particular a running shoe
Semelle pour une chaussure, en particulier chaussure de marche

(30) Priorität: 29.06.2011 DE 102011051444
(43) Veröffentlichungstag der Anmeldung: 02.01.2013
(73) Patentinhaber: DeeLuxe Sportartikel Handels GmbH, 6322 Kirchbichl (AT)
(72) Erfinder: Brandstätter, Klaus, 6175 Kematen (AT)
(74) Vertreter: Popp, Eugen

(56) Entgegenhaltungen:
- EP-A1- 1 354 527
- EP-A1- 2 074 901
- DE-U1- 20 121 111
- DE-U1-202006 007 262
- US-A- 4 794 707
- US-A1- 2004 205 983

## Beschreibung

Die Erfindung betrifft eine Sohle für einen Schuh, insbesondere Laufschuh nach Anspruch 1, sowie einen Schuh, insbesondere Laufschuh nach Anspruch 11.

Laufschuhe, die an die besonderen Bedürfnisse eines Läufers angepaßt sind, sind im Stand der Technik bekannt, wobei beispielhaft auf die DE 20 2005 013 798 U1 verwiesen wird. Bei derartigen Laufschuhen ist der Fußballen mittig oberhalb einer Abroll- bzw. Kipplinie einer Unterseite der Sohle (Ballenrolle) angeordnet. Die Abroll- bzw. Kipplinie bestimmt, zu welchem Zeitpunkt sich die Ferse des Laufenden hebt. Die EP 1 354 527 A1 beschreibt einen Skateboardschuh. Die US,4,794,707 beschreibt einen Schuh mit einem sogenannten "rocker element", das den Fuß während einer Endphase des Schrittes nach vorne drehen soll. Insgesamt werden die im Stand der Technik genannten Laufschuhe insbesondere in ergonomischer Hinsicht als unbefriedigend empfunden.

Die DE 20 2006 007 262 U1 offenbart eine Schuheinlage, die in ihrer Wirkung den Fuß in eine "Walking-Stellung" bringen soll und für eine spezielle Sportart, nämlich das Nordic Walking, vorgesehen ist. Eine Schuheinlage wird jedoch in ergonomischer Hinsicht ebenfalls als unbefriedigend empfunden.

Es ist daher Aufgabe der vorliegenden Erfindung, eine Sohle für einen Schuh, insbesondere Laufschuh bzw. einen Schuh, insbesondere Laufschuh vorzuschlagen, die bzw. der zu einer verbesserten Ergonomie beim Laufen führt. Diese Aufgabe wird durch eine Sohle für einen Schuh, insbesondere Laufschuh nach Anspruch 1 sowie einen Schuh, insbesondere Laufschuh nach Anspruch 11 gelöst.

Gemäß einem unabhängigen Aspekt wird die obige Aufgabe gelöst durch eine Sohle für einen Schuh, insbesondere Laufschuh, umfassend einen Fußwurzelbereich, einen Mittelfußbereich (metatarsale Zone) und einen Zehenbereich, wobei der Fußwurzelbereich an einem inneren Fußwurzelbereichs-Randabschnitt im Durchschnitt weicher ausgebildet ist als an einem äußeren Fußwurzelbereichs-Randabschnitt,wobei der Mittelfußbereich an einem inneren Mittelfußbereichs-Randabschnitt im Durchschnitt vorzugsweise härter ausgebildet ist als an einem äußeren Mittelfußbereichs-Randabschnitt und wobei der Zehenbereich an einem inneren Zehenbereichs-Randabschnitt härter ausgebildet ist als an einem äußeren Zehenbereichs-Randabschnitt. Hier und im folgenden sollen die Begriffe "innen" bzw. "innerer" bedeuten, dass das in Bezug genommene Element im Gebrauch eines Schuhpaares dem jeweils anderen Schuh zugewandt ist. Dementsprechend soll "außen" bzw. "äußerer" bedeuten, dass das in Bezug genommene Element im Gebrauch des Schuhpaares dem jeweils anderen Schuh ferner liegt. Unter "Härte" kann der mechanische Widerstand verstand werden, den das Material des einen Randabschnitts einem Prüfkörper aus dem Material des anderen Randabschnitts entgegensetzt. Die Härte kann beispielsweise nach Mohs, nach Martens oder nach Brinell gemessen werden.

Gemäß einem noch allgemeineren Gedanken kann der innere Fußwurzelbereichs-Randabschnitt derart ausgebildet sein, dass er im Durchschnitt beim Aufsetzen des Fußes diesem einen geringeren Widerstand entgegen setzt als der äußere Fußwurzelbereichs-Randabschnitt. Genauso kann der innere Mittelfußbereichs-Randabschnitt derart ausgebildet sein, dass er im Durchschnitt einen größeren Widerstand entgegen setzt als der äußere Mittelfußbereichs-Randabschnitt. Dies kann beispielsweise auch durch eine unterschiedliche Auswölbung oder Profilierung, insbesondere Profiltiefe, erreicht werden.

In jedem Fall wird durch eine derartige Einstellung des mechanischen Widerstands der Laufsohle ein besonders ergonomisches Laufen ermöglicht. Insbesondere folgt der Widerstandsverlauf der Sohle der (natürlichen) S-förmigen Abrolllinie des Menschen. Dabei findet ein erster Bodenkontakt auf (leicht) supinierter Ferse statt. Während der ganze Fuß Bodenkontakt hat, verlagert sich die Hauptbelastung zunehmend auf das Großzehengrundgelenk, bevor über den Großzehen der neue Schritt eingeleitet wird. Im Allgemeinen ist also Profilhärte und Profiltiefe den unterschiedlichen Anforderungen ergonomisch angepaßt.

Vorzugsweise weist der Schuh, vorzugsweise Laufschuh, eine vorbestimmten Ballenlinie, die sich von einem inneren Ballenpunkt zu einem äußeren Ballenpunkt erstreckt, und eine Ballenrolle auf, wobei die Ballenrolle gegenüber der Ballenlinie nach hinten in Richtung eines Fersenendes versetzt ist.

Ein Kerngedanke dieser Weiterbildung liegt darin, die Abroll- bzw. Kipplinie relativ zum Fußballen nach hinten zu versetzen. Dies hat zur Folge, dass der Schuh beim Laufen vor dem Ballen abrollt. Dies verringert den Rollwiderstand und verbessert somit die Ergonomie. Die Ballenlinie legt die Ballenposition fest und ist eine gedachte Linie zwischen dem Ballen des großen und kleinen Zehs (bzw. zwischen einem inneren und einem äußeren Ballen). Die Ballenlinie ist somit aufgrund vorgegebener Proportionen eines individuellen Fußes bzw. eines durchschnittlichen, dem Schuh zugrunde liegenden Fußes, festgelegt. Jeder Schuh hat somit eine eindeutig definierte Ballenlinie, die mit fachüblichen Messungen bestimmt werden kann. Beispielsweise kann die Ballenlinie eine Sohlenlänge in 37% Vorfußlänge und 63% Rückfußlänge unterteilen.

Gerade in Kombination mit der rückversetzten Ballenrolle wird in synergistischer Weise ein effizientes und energiesparendes Gehen ermöglicht. Es wird ein natürlicher Abrollvorgang mit stabilem Aufsetzen auf der Ferse und Abrollen über den Vorfuß ermöglicht. Weiterhin wird das Auf- und Abwärtsgehen sowie die Standphase erleichtert. Insgesamt sind geringere Ermüdungserscheinungen der Füße zu erwarten. Im Ergebnis ist der Bewegungsablauf insgesamt verbessert und ein gesundes Gangbild kann erreicht werden.

Der Ballenrollenabstand kann mindestens 2 mm, vorzugsweise mindestens 3 mm, noch weiter vorzugsweise mindestens 5 mm betragen oder mindestens 0,5%, vorzugsweise mindestens 1%, noch weiter vorzugsweise mindestens 1,5% einer Sohlenlänge. Als besonders geeignet hat sich ein Ballenrollenabstand von (etwa) 5 mm erwiesen. Der Ballenrollenabstand kann höchstens 10 mm, vorzugsweise höchstens 7 mm betragen oder höchstens 2,5 %, vorzugsweise höchstens 1,7 % einer Sohlenlänge (entlang der Längsmittenachse).

Die Ballenrolle kann (zumindest bereichsweise) in einem vorbestimmten, schrägen Winkel gegenüber einer Längsmittenachse verlaufen, insbesondere dem Verlauf des Ballens folgen. Dadurch kann die Ergonomie beim Gehen weiter verbessert werden.

In bevorzugten Ausführungsformen weist die Sohle eine Aufbiegung eines Vorfußbereiches und/oder eine erhöhte Spitzensprengung von beispielsweise mindestens 10 mm, vorzugsweise mindestens 15 mm auf. Im Zusammenwirken insbesondere mit der rückversetzten Ballenrolle kann dadurch ein besonders kraftsparendes Gehen ermöglicht werden.

In einer konkreten Ausführungsform ist eine Zwischensohle, insbesondere aus Ethylenvinylacetat (EVA) und/oder Polyurethan (PU) vorgesehen. Auch eine Ballenrolle der Zwischensohle kann in einem vorbestimmten Zwischensohlen-Ballenrollenabstand hinter der Ballenlinie angeordnet sein. Der Zwischensohlen-Ballenrollenabstand kann mit dem Ballenrollenabstand der (Gesamt-)Sohle übereinstimmen bzw. durch diese definiert werden. Durch eine derartige Maßnahme wird die Schritteinteilung weiter verbessert und das Abrollen des Fußes erleichtert. Das (Dämpfungs-)Material der Zwischensohle, insbesondere EVA oder PU, kann je nach Einsatzbereich härter oder weicher abgestimmt werden.

Vorzugsweise umfasst die Sohle eine Pronationsstütze in einem Fußgewölbebereich. Auch diese Pronationsstütze kann aus (insbesondere gegenüber der Zwischensohle härterem) Material, wie EVA oder PU gebildet sein und hinsichtlich ihrer Form und Härte ausgebildet sein, um das Fußgewölbe zu stabilisieren. Dadurch wird die Standsicherheit und Trittsicherheit beim Gehen verbessert.

In einer konkreten Ausführungsform weist die Sohle ein Vorfuß-Dämpfungselement auf. Ein Härtegrad des Vorfuß-Dämpfungselements kann derart angepasst sein, dass die Schrittausführung fließt und nicht unterbrochen wird. Das Vorfuß-Dämpfungselement kann in seiner Form und Beschaffenheit so ausgerichtet sein, dass es der Fußanatomie bzw. dem natürlichen Auftrittsverhalten angepasst ist und die Druckpunkte entlastet. Auch das Vorfuß-Dämpfungselement ist vorzugsweise aus einem härteren Material als die Zwischensohle bzw. die übrigen Bestandteile der Zwischensohle.

Weiterhin kann mindestens ein Fersen-Dämpfungselement in einem Fersenbereich vorgesehen sein, dessen Material (beispielsweise EVA oder PU) ebenfalls vorzugsweise härter ausgebildet ist als das Material der Zwischensohle. Auch ein Torsionsstabilisator kann vorgesehen sein (ebenfalls vorzugsweise aus einem härteren Material als das Material der Zwischensohle). Der Torsionsstabilisator ist in einem Mittelfußbereich vorgesehen und dient als Mittelfußbrücke und erhöht die Stabilität der torsionalen Bewegung (verhindert also die Verdrehung des Vorderfußes zur Ferse bei der Abrollbewegung). Das Fersen-Dämpfungselement (Fersenkeil) kann so ausgebildet sein, dass es den Antrittsschlag absorbiert und die Abrollbewegung einleitet. Dadurch werden die Gelenke optimal geschützt und die Abrollbewegung optimiert. Insgesamt fördern Vorfuß-Dämpfungselement, Fersen-Dämpfungselement und Torsionsstabilisator weiter die Ergonomie beim Laufen.

Vorzugsweise umfasst die Sohle eine Fersenabschrägung, wobei eine dem Vorfußbereich näher liegende Grenzlinie der Abschrägung an ihrem inneren Ende (gegenüber dem äußeren Ende) nach hinten zurück versetzt ist.

Die oben genannte Aufgabe wird unabhängig durch einen Schuh, insbesondere Laufschuh, umfassend eine Sohle der oben beschriebenen Art gelöst.

Weitere Ausführungsformen ergeben sich aus den Unteransprüchen.

Nachfolgend wird die Erfindung auch hinsichtlich weiterer Merkmale und Vorteile anhand von Ausführungsbeispielen beschrieben, die anhand der Abbildungen näher erläutert werden.

Hierbei zeigen:
- Fig. 1: eine Sohle für einen Laufschuh in einer Explosionsansicht einschließlich eines Leisten für die Herstellung der Sohle; und
- Fig. 2: eine Sohle für einen Laufschuh in einer Ansicht von unten (teilweise in Explosionsdarstellung).

In der nachfolgenden Beschreibung werden für gleiche und gleich wirkende Teile dieselben Bezugsziffern verwendet.

Fig. 1 zeigt eine Sohle 10 für einen Laufschuh in Explosionsansicht sowie einen Leisten 11 für die Herstellung derselben. Der Leisten 11 umfasst eine rückversetzte Leistenballenrolle 12 und zeichnet sich durch eine Aufbiegung 13 sowie eine vergleichsweise hohe Spitzensprengung 14 von beispielsweise mindestens 10 mm aus. Die Leistenballenrolle 12 definiert (zumindest teilweise) während der Herstellung die Ballenrolle 38 der Sohle 10 (siehe auch Fig. 2). Die Ballenrolle der Sohle 10 liegt nach der Herstellung etwa 5 mm hinter der natürlichen Ballenposition.

Die Sohle 10 umfasst eine Brandsohle 15, eine Zwischensohle 16, einen Torsionsstabilisator 17, einen Fersenkeil 18 (Fersendämpfung) sowie eine Laufsohle 19 (mit einer Profilierung). Über die Brandsohle 15 kann die Härte und Flexibilität des Schuhs zumindest teilweise eingestellt werden und somit der Einsatzbereich des Schuhs definiert werden. Hierbei kann eine gestrobelte Ausführungsform mit einer vergleichsweise weichen (Textil-)Brandsohle für eine hohe Flexibilität sorgen. In einer Alternative kann die Brandsohle auch aufgeklebt werden. Eine harte Brandsohle fördert die Stabilität beim Laufen.

In die Zwischensohle 16 ist eine Vorfußdämpfung 20 und eine Pronationsstütze 21 integriert. Sowohl die Vorfußdämpfung 20 als auch die Pronationsstütze 21 sind aus einem Material, das härter ist als die übrigen Bestandteile der Zwischensohle 16. Auch eine Zwischensohlen-Ballenrolle 22 ist zurückversetzt, um das Abrollen des Fußes zu erleichtern. Die Zwischensohlen-Ballenrolle wird durch eine (untere) Scheitellinie der Zwischensohle (per se) definiert.

Die Pronationsstütze 21 ist in einem Fußgewölbebereich 23 an einem inneren Rand 24 der Zwischensohle 16 angeordnet und fördert eine (moderate) Pronationskontrolle bzw. Stabilisierung des Fußgewölbes. In dem vorliegenden Ausführungsbeispiel ist die Pronationsstütze 21 innerhalb einer Längsmittenachse 40 und dem inneren Rand 24 der Zwischensohle 16 angeordnet. Die Vorfußdämpfung 20 ist in einem Vorfußbereich 25 der Zwischensohle 16 angeordnet und (etwa) nierenförmig ausgebildet, um die Druckpunkte zu entlasten.

Die Sohle 10 wird im Folgenden auf zwei verschiedene Weisen untergliedert: einerseits in den Vorfußbereich 25 und in einen Rückfußbereich 42. Diese beiden Bereiche werden durch die Ballenlinie getrennt. Andererseits wird der Anatomie folgend eine Untergliederung in Fußwurzelbereich 28, Mittelfußbereich 29 und Zehenbereich 30 vorgenommen. Die Ballenlinie 37 befindet sich innerhalb des Mittelfußbereiches 29.

Die Zwischensohle 16 ist im Schuh unterhalb der Brandsohle 15 angeordnet. Unterhalb der Zwischensohle 16 sind der Torsionsstabilisator 17 und der Fersenkeil 18 (Fersendämpfung) angeordnet. Der Fersenkeil kann den Antrittsschlag absorbieren und die Abrollbewegung einleiten, so dass die Gelenke besser geschützt und die Abrollbewegung verbessert wird. Der Fersenkeil 18 ist keilförmig ausgebildet und erweitert sich in Richtung eines Fersenendes 26 der Sohle 10. Der Torsionsstabilisator 17 ist im Fußgewölbebereich 23 vorgesehen und kann die Verdrehung des Vorderfusses zur Ferse bei einer Abrollbewegung reduzieren oder verhindern. Unterhalb von Torsionsstabilisator 17 und Fersenkeil 18 ist die Laufsohle 19 angeordnet. Eine Profilierung 27 (siehe auch Fig. 2) ist dem natürlichen Gangbild des Menschen angepasst und folgt der S-förmigen Abrolllinie. Dabei kann der erste Bodenkontakt auf (leicht) supinierter Ferse stattfinden. Ebenfalls (nicht in den Figuren zu erkennen) kann die Profilhärte und Profiltiefe den unterschiedlichen Anforderungen angepasst werden.

In Fig. 2 ist eine Ansicht auf die Sohle 10 von unten dargestellt. Die Laufsohle 19 ist hierbei in einen Fußwurzelbereich 28, einen Mittelfußbereich 29 sowie einen Zehenbereich 30 untergliedert. Ein innerer Fußwurzelbereichs-Randabschnitt 31 ist hierbei weicher ausgebildet als ein äußerer Fußwurzelbereichs-Randabschnitt 32. Weiterhin ist ein innerer Mittelfußbereichs-Randabschnitt 33 härter ausgebildet als ein äußerer Mittelfußbereichs-Randabschnitt 34. Ein innerer Zehenbereichs-Randabschnitt 35 ist ebenfalls härter als ein äußerer Zehenbereichs-Randabschnitt 36.

Weiterhin ist in Fig. 2 eine Ballenlinie 37 dargestellt, gegenüber der eine Ballenrolle 38 nach hinten um einen Ballenrollenabstand 41 versetzt ist, wie durch die Leistenballenrolle 12 und die Zwischensohlen-Ballenrolle 22 vorgegeben. Die so definierte Ballenrolle 38 ist im vorliegenden Beispiel um 5 mm gegenüber der Ballenlinie 37 nach hinten in Richtung des Fersenendes 26 versetzt.

Die Sohle umfasst eine Fersenabschrägung 44, wobei eine dem Vorfußbereich näher liegende Grenzlinie 43 an ihrem inneren Ende nach hinten zurück versetzt ist.

Die Sohle 10 kann im Sinne eines Baukastens aufgebaut sein. Insbesondere kann ein Set aus mehreren Leisten und/oder Brandsohlen und/oder Zwischensohlen und/oder Torsionsstabilisatoren und/oder Fersenkeilen und/oder Laufsohlen vorgesehen sein. Dabei können alle Elemente in Härte, Materialausführung und Form einzeln angepasst werden und daher die Sohle an unterschiedliche Ansprüche und Funktionen angepasst werden. Somit erhöht sich der Einsatzbereich der Sohle und wichtige Eigenschaften können nach Bedarf angepasst werden.

An dieser Stelle sei darauf hingewiesen, dass alle oben beschriebenen Teile für sich alleine gesehen und in jeder Kombination, insbesondere die in den Zeichnungen dargestellten Details, als erfindungswesentlich beansprucht werden. Abänderungen hiervon sind dem Fachmann geläufig.

### Bezugszeichenliste:

- 10: Sohle
- 11: Leisten
- 12: Leistenballenrolle
- 13: Aufbiegung
- 14: Sprengung
- 15: Brandsohle
- 16: Zwischensohle
- 17: Torsionsstabilisator
- 18: Fersenkeil (Fersendämpfung)
- 19: Laufsohle
- 20: Vorfußdämpfung
- 21: Pronationsstütze
- 22: Zwischensohlen-Ballenrolle
- 23: Fußgewölbebereich
- 24: innerer Rand
- 25: Vorfußbereich
- 26: Fersenende
- 27: Profilierung
- 28: Fußwurzelbereich
- 29: Mittelfußbereich
- 30: Zehenbereich
- 31: innerer Fußwurzelbereichs-Randabschnitt
- 32: äußerer Fußwurzelbereichs-Randabschnitt
- 33: innerer Mittelfußbereichs-Randabschnitt
- 34: äußerer Mittelfußbereichs-Randabschnitt
- 35: innerer Zehenbereichs-Randabschnitt
- 36: äußerer Zehenbereichs-Randabschnitt
- 37: Ballenlinie
- 38: Ballenrolle
- 40: Längsmittenachse
- 41: Ballenrollenabstand
- 42: Rückfußbereich
- 43: Grenzlinie
- 44: Fersenabschrägung

## Patentansprüche

1. Sohle (10) für einen Schuh, insbesondere Laufschuh, umfassend einen Fußwurzelbereich (28), einen Mittelfußbereich (29) und einen Zehenbereich (30), wobei der Fußwurzelbereich (28) an einem inneren Fußwurzelbereichs-Randabschnitt (31) weicher ausgebildet ist als an einem äußeren Fußwurzelbereichs-Randabschnitt (32) und wobei der Zehenbereich (30) an einem inneren Zehenbereichs-Randabschnitt (35) härter ausgebildet ist als an einem äußeren Zehenbereichs-Randabschnitt (36).

2. Sohle (10) nach Anspruch 1,
**dadurch gekennzeichnet, dass**
der Mittelfußbereich (29) an einem inneren Mittelfußbereichs-Randabschnitt (33) härter ausgebildet ist als an einem äußeren Mittelfußbereichs-Randabschnitt (34)

3. Sohle (10) nach Anspruch 1, mit einer vorbestimmten Ballenlinie (37), die sich von einem inneren Ballenpunkt zu einem äußeren Ballenpunkt erstreckt, und einer Ballenrolle (38),
**dadurch gekennzeichnet, dass**
die Ballenrolle (38) um einen mittleren Ballenrollenabstand (41) gegenüber der Ballenlinie (37) nach hinten in Richtung eines Fersenendes (26) versetzt ist.

4. Sohle (10) nach Anspruch 3,
**dadurch gekennzeichnet, dass**
der Ballenrollenabstand im Mittel mindestens 2 mm, vorzugsweise mindestens 3 mm, noch weiter vorzugsweise mindestens 5 mm beträgt oder mindestens 0,5%, vorzugsweise mindestens 1%, noch weiter vorzugsweise mindestens 1,5% einer Sohlenlänge beträgt.

5. Sohle (10) nach einem der vorhergehenden Ansprüche,
**dadurch gekennzeichnet, dass**
die Ballenrolle (38) zumindest abschnittsweise in einem vorbestimmten, schrägen Winkel gegenüber einer Längsmittenachse (40) verläuft, insbesondere dem Verlauf des Ballens folgt.

6. Sohle (10) nach einem der vorhergehenden Ansprüche,
**gekennzeichnet durch**
eine Aufbiegung (13) eines Vorfußbereiches (25) und/oder eine erhöhte Spitzensprengung (14) von mindestens 10 mm, vorzugsweise mindestens 15 mm.

7. Sohle (10) nach einem der vorhergehenden Ansprüche,
**gekennzeichnet durch**
eine Zwischensohle (16), insbesondere aus Ethylenvinylacetat und/oder Polyurethan, wobei eine Zwischensohlen-Ballenrolle (22) der Zwischensohle (16) in einem vorbestimmten Zwischensohlen-Ballenrollenabstand hinter der Ballenlinie (37) angeordnet ist.

8. Sohle (10) nach einem der vorhergehenden Ansprüche,
**gekennzeichnet durch**
eine Pronationsstütze (21) in einem Fußgewölbebereich (23).

9. Sohle (10) nach einem der vorhergehenden Ansprüche,
**gekennzeichnet durch**
mindestens ein Vorfuß-Dämfungselement (20) innerhalb eines Vorfußbereiches (25) und/oder mindestens ein Fersendämpfungselement (18) in einem Fußwurzelbereich (28) und/oder mindestens einen Torsionsstabilisator (17) in einem Mittelfußbereich (29).

10. Sohle (10) nach einem der vorhergehenden Ansprüche,
**gekennzeichnet durch**
eine Fersenabschrägung (44), wobei eine dem Vorfußbereich nächstliegende Grenzlinie (43) der Fersenabschrägung an ihrem inneren Ende nach hinten zurück versetzt ist.

11. Schuh, insbesondere Laufschuh, umfassend eine Sohle (10) nach einem der vorhergehenden Ansprüche.

## Claims

1. A sole (10) for a shoe, in particular a walking shoe, comprising a tarsal area (28), a metatarsal area (29) and a toe area (30), wherein the tarsal area (28) is softer in an inner marginal section (31) of the tarsal area than in an outer marginal section (32) of the tarsal area and wherein the toe area (30) is harder in an inner marginal section (35) of the toe area than in an outer marginal section (36) of the toe area.

2. The sole (10) according to claim 1,
**characterised in that**
the metatarsal area (29) is harder on an inner marginal section (33) of the metatarsal area than on an outer marginal section (34) of the metatarsal area.

3. The sole (10) according to claim 1, with a predefined ball line (37) which extends from an inner ball point to an outer ball point, and a ball roll (38),
**characterised in that**
the ball roll (38) is offset backwards vis-à-vis the ball line (37) by a ball roll distance (41) in the direction of a heel end (26).

4. The sole (10) according to claim 3,
**characterised in that**
the ball roll distance is on average at least 2 mm, preferably at least 3 mm, even more preferably at least 5 mm or constitutes at least 0.5%, preferably at least 1%, even more preferably at least 1.5% of a sole length.

5. The sole according (10) according to any one of the preceding claims,
**characterised in that**
the ball roll (38) extends at least in sections at a predefined oblique angle to a longitudinal central axis (40), in particular the course of the ball.

6. The sole (10) according to any one of the preceding claims,
**characterised by**
a bending up (13) of the forefoot area (25) and/or an increased toe height (14) of at least 10 mm, preferably at least 15 mm.

7. The sole (10) according to any one of the preceding claims,
**characterised by**
a midsole (16) in particular of ethylene vinyl acetate and/or polyurethane, wherein a midsole ball roll (22) of the midsole (16) is arranged at a predefined midsole ball roll distance behind the ball line (37).

8. The sole (10) according to any one of the preceding claims,
**characterised by**
a pronation support (21) in a foot arch area (23).

9. The sole (10) according to any one of the preceding claims,
**characterised by**
at least one forefoot cushioning element (20) within a forefoot area (25) and/or at least one heel cushioning element (18) in tarsal area (28) and/or at least one torsion stabiliser (17) in a metatarsal area (29).

10. The sole (10) according to any one of the preceding claims,
**characterised by**
a heel slope (44) wherein a boundary line (43) of the heel slope closest to the forefoot area is offset backwards at its inner end.

11. A shoe, in particular walking shoe, comprising a sole (10) according to any one of the preceding claims.

## Revendications

1. Semelle (10) destinée à une chaussure, notamment à une chaussure de marche, comprenant une zone tarsienne (28), une zone métatarsienne (29) et une zone des orteils (30), sur une partie marginale interne (31) de la zone tarsienne, la zone tarsienne (28) étant conçue en étant plus souple que sur une partie marginale externe (32) de la zone tarsienne et sur une partie marginale interne (35) de la zone des orteils, la zone des orteils (30) étant conçue en étant plus dure que sur une partie marginale externe (36) de la zone des orteils).

2. Semelle (10) selon la revendication 1,
**caractérisée en ce que**
sur une partie marginale interne (33) de la zone métatarsienne, la zone métatarsienne (29) est conçue en étant plus dure que sur une partie marginale externe (34) de la zone métatarsienne.

3. Semelle (10) selon la revendication 1, pourvue d'une ligne plantaire (37) prédéterminée, qui s'étend d'un point plantaire interne vers un point plantaire externe et d'une barre de déroulement (38),
**caractérisée en ce que**
la barre de déroulement (38) est déportée de la valeur d'un écart moyen de barre de déroulement (41) par rapport à la ligne plantaire (37) vers l'arrière dans la direction d'une extrémité de talon (26).

4. Semelle (10) selon la revendication 3,
**caractérisée en ce que**
l'écart de barre de déroulement s'élève dans la moyenne à au moins 2 mm, de préférence à au moins 3 mm, de manière encore plus préférentielle, à au moins 5 mm ou à au moins 0,5%, de préférence à au moins 1 %, de manière encore plus préférentielle, à au moins 1,5% d'une longueur de semelle.

5. Semelle (10) selon l'une quelconque des revendications précédentes,
**caractérisée en ce que**
la barre de déroulement (38) s'écoule au moins par endroits sous une angle oblique prédéfini par rapport à un axe médian longitudinal (40), suit notamment le trajet plantaire.

6. Semelle (10) selon l'une quelconque des revendications précédentes,
**caractérisée par**
une courbure (13) d'une zone de l'avant du pied (25) et/ou une explosion de la pointe (14) élevée, d'au moins 10 mm, de préférence d'au moins 15 mm.

7. Semelle (10) selon l'une quelconque des revendications précédentes,
**caractérisée par**
une semelle intermédiaire (16), notamment en éthylène acétate de vinyle et/ou en polyuréthane, une barre de déroulement (22) de la semelle intermédiaire (16) étant placée avec un écart de barre de déroulement de semelle intermédiaire prédéfini à l'arrière de la ligne plantaire (37).

8. Semelle (10) selon l'une quelconque des revendications précédentes,
**caractérisée par**
un support de pronation (21) dans une zone de voûte plantaire (23).

9. Semelle (10) selon l'une quelconque des revendications précédentes,
**caractérisée par**
au moins un élément amortisseur d'avant-pied (20) à l'intérieur d'une zone d'avant-pied (25) et/ou au moins un élément amortisseur de talon (18) dans une zone tarsienne (28) et/ou au moins stabilisateur en torsion (17) dans une zone métatarsienne (29).

10. Semelle (10) selon l'une quelconque des revendications précédentes,
**caractérisée par**
un chanfrein de talon (44), une ligne de délimitation (43) la plus proche de la zone d'avant-pied du chanfrein de talon étant déportée vers l'arrière sur son extrémité interne.

11. Chaussure, notamment chaussure de marche, comprenant une semelle (10) selon l'une quelconque des revendications précédentes.
